# EUROPÄISCHE PATENTSCHRIFT

(11) **EP 1 122 416 B1**
(45) Veröffentlichungstag und Bekanntmachung des Hinweises auf die Patenterteilung: **23.08.2006**
(21) Anmeldenummer: 00128761.4
(22) Anmeldetag: 30.12.2000
(51) Int. Cl.: F02D 41/20, F02D 41/40

(54) **Verfahren und Vorrichtung zur Steuerung eines Hydraulikventils**
Method and device for controlling a hydraulic valve
Procédé et dispositif pour commander une soupape hydraulique

(30) Priorität: 05.02.2000 DE 10005231
(43) Veröffentlichungstag der Anmeldung: 08.08.2001
(73) Patentinhaber: ROBERT BOSCH GMBH, 70442 Stuttgart (DE)
(72) Erfinder: Keim, Norbert, 74369 Loechgau (DE); Stier, Hubert, 71679 Asperg (DE)

(56) Entgegenhaltungen:
- GB-A- 2 196 182
- US-A- 4 475 507
- US-A- 4 790 277

## Beschreibung

### Stand der Technik

Die vorliegende Erfindung betrifft ein Verfahren und eine Vorrichtung zur Steuerung eines Magnetventils zum Zumessen einer in Brennräume einer Brennkraftmaschine einzuspritzenden Kraftstoffmenge. Dabei wird das Ventil zum vollständigen Öffnen mit einem Betätigungsstrom beaufschlagt. Zu Beginn einer Öffnungsbewegung wird das Ventil zunächst um einen Vorhub geöffnet und erst danach derart angesteuert, dass es vollständig öffnet.

Des weiteren betrifft die Erfindung ein Verfahren und eine Vorrichtung zur Steuerung eines Piezoventils zum Zumessen einer in Brennräume einer Brennkraftmaschine einzuspritzenden Kraftstoffmenge, wobei das Ventil einen piezoelektrischen Aktor aufweist. Zum vollständigen Öffnen wird das Ventil mit einer Betätigungsspannung beaufschlagt. Zu Beginn einer Öffnungsbewegung wird das Ventil zunächst um einen Vorhub geöffnet und erst danach derart angesteuert, dass es vollständig öffnet.

Ein derartiges Verfahren und eine derartige Vorrichtung zur Steuerung eines Hydraulikventils sind aus dem Stand der Technik bekannt. Das Hydraulikventil dient beispielsweise zum Zumessen einer Kraftstoffmenge in die Brennräume einer direkteinspritzenden Brennkraftmaschine. Das Hydraulikventil kann als ein Magnetventil oder als ein Ventil mit einem andersartigen, beispielsweise einem piezoelektrischen, Aktor ausgebildet sein.

Ein Verfahren und eine Vorrichtung der eingangs genannten Art zur Steuerung eines Hydraulikventils sind aus der DE-OS 196 46 052 bekannt. Dort wird eine Magnetspule eines Magnetventils vor der eigentlichen Ansteuerung, die zur Einspritzung von Kraftstoff führt, mit einem Vorbestromungswert beaufschlagt. Dieser Vorbestromungswert führt zu einer Vormagnetisierung der Magnetspule des Magnetventils. Der Vorbestromungswert ist so gewählt, dass er nicht ausreicht, das Magnetventil in eine geöffnete Stellung zu bewegen. Beim tatsächlichen Ansteuerbeginn ist dann nur noch wenig zusätzliche Energie, das heißt ein geringer Stromanstieg von dem Vorbestromungswert auf den Betätigungsstrom und damit nur eine kurze Zeit notwendig, bis das Magnetventil beginnt sich zu öffnen. Durch die Vorbestromung wird somit die Schaltzeit des Magnetventils stark verkürzt.

Ein weiteres Verfahren und eine weitere Vorrichtung der eingangs genannten Art zur Steuerung eines Hydraulikventils sind aus der DE 195 39 071 bekannt. Die dort beschriebene Vorrichtung dient zur Ansteuerung eines Magnetventils, das zur Steuerung der Kraftstoffzumessung in die Brennräume einer Brennkraftmaschine eingesetzt wird. Mehrere Magnetventile stehen jeweils über erste Schaltmittel mit einem ersten Anschluss einer Versorgungsspannung und über gemeinsame zweite Schaltmittel mit dem zweiten Anschluss der Versorgungsspannung in Verbindung. Des weiteren stehen die Magnetventile über weitere Schaltmittel mit einem Boosterkondensator in Verbindung. Zur beschleunigten Betätigung der Magnetventile wird die an dem Boosterkondensator anliegende Spannung an die Magnetventile angelegt. Beim Öffnen der ersten Schaltmittel, das heißt insbesondere am Ende der Einspritzung und/oder beim Übergang auf einen anderen Stromwert, wird die beim Abschalten freiwerdende Energie in den Boosterkondensator umgeladen.

Durch die beschriebenen Maßnahmen der Vormagnetisierung der Magnetspule eines Magnetventils und des Einsatzes eines Boosterkondensators zur Spannungsversorgung eines Magnetventils werden die Schaltzeiten eines Magnetventils erheblich verkürzt. Solche schnellöffnenden Hydraulikventile werden vorzugsweise bei direkteinspritzenden Benzin-Brennkraftmaschinen eingesetzt. Bei diesen schnellöffnenden Hydraulikventilen wird der Ventilkörper beim Öffnen des Ventils gewissermaßen aus dem Ventilsitz gerissen. Dabei tritt ein Vorstrahl der einzuspritzenden Kraftstoffmenge ungehindert aus dem Hydraulikventil aus und gelangt sehr weit in die Brennräume der Brennkraftmaschine (erhöhte Penetration des Vorstrahls). Dadurch kann keine definierte Verteilung des Kraftstoff-Luft-Gemisches in den Brennräumen erzeugt werden. Über die Lebensdauer eines Hydraulikventils kann es des weiteren zu einem Klebeeffekt des Ventilkörpers auf dem Ventilsitz kommen, so dass sich der Ventilkörper beim Öffnen des Hydraulikventils zeitverzögert vom Ventilsitz abhebt. Dieser Klebeeffekt führt über die Lebensdauer des Hydraulikventils zu einer Drift der einzuspritzenden Kraftstoffmenge.

Der vorliegenden Erfindung liegt die Aufgabe zugrunde, ein Hydraulikventil derart anzusteuern, dass die Penetration des Vorstrahls vermindert und eine Drift der einzuspritzenden Kraftstoffmenge über die Lebensdauer des Hydraulikventils reduziert wird.

Zur Lösung der Aufgabe schlägt die Erfindung ausgehend von dem Verfahren zur Steuerung eines Magnetventils der eingangs genannten Art vor, dass das Magnetventil durch einen von einem Vormagnetisierungsstrom auf einen Vorbetätigungsstrom ansteigenden Ansteuerstrom vormagnetisiert wird, wobei der Vormagnetisierungsstrom nicht ausreicht, das Magnetventil zu öffnen, und der Vorbetätigungsstrom das Öffnen des Magnetventils um den Vorhub bewirkt, und wobei der Vorbetätigungsstrom eine Zeit lang konstant gehalten wird, bevor der Ansteuerstrom auf den Betätigungsstrom erhöht wird.

Ausgehend von dem Verfahren zur Steuerung eines Piezoventils der eingangs genannten Art wird zur Lösung der Aufgabe vorgeschlagen, dass das Piezoventil in der geschlossenen Stellung durch eine Vorbetätigungsspannung vorangesteuert wird, die das Öffnen des Ventils um den Vorhub bewirkt, und wobei die Vorbetätigungsspannung eine Zeit lang konstant gehalten wird, bevor die Spannung auf die Betätigungsspannung erhöht wird.

### Vorteile der Erfindung

Erfindungsgemäß wird das Hydraulikventil also nicht abrupt vollständig geöffnet. Vielmehr wird der Ventilkörper zunächst nur minimal um den Vorhub von dem Ventilsitz angehoben. Dabei kann der in der Drallkammer des Hydraulikventils gespeicherte Kraftstoff unter starken Wandreibungseinflüssen nur mit einem niedrigen Impuls austreten und weist deshalb nur eine geringe Penetration des Vorstrahls auf.

Als weitere Vorteile des erfindungsgemäßen Verfahrens wird der Zumessbereich dadurch erhöht, dass eine reduzierte Kraftstoffmenge bei um den Vorhub geöffnetem Hydraulikventil durch diese hindurchfließt. Des weiteren kann davon ausgegangen werden, dass der Einfluss von Glättungseffekten im Dichtsitzbereich des Hydraulikventils sich geringer auf die Drift der einzuspritzenden Kraftstoffmenge über die Lebensdauer des Hydraulikventils auswirkt.

Die Öffnung des Hydraulikventils um den Vorhub, d. h. die minimale Anhebung des Ventilkörpers von dem Ventilsitz, lässt sich auf unterschiedliche Art und Weise realisieren. Zum einen kann das Hydraulikventil entsprechend angesteuert werden, dass es nur um den Vorhub öffnet. Alternativ kann auch der durch das Hydraulikventil fließende Volumenstrom derart begrenzt werden, dass das Ventil nur um den Vorhub öffnet.

Zur Steuerung eines Magnetventils wird vorgeschlagen, dass das Magnetventil durch einen von einem Vormagnetisierungsstrom auf einen Vorbetätigungsstrom ansteigenden Ansteuerstrom vormagnetisiert wird, wobei der Vormagnetisierungsstrom nicht ausreicht, das Magnetventil zu öffnen, und der Vorbetätigungsstrom das Öffnen des Magnetventils um den Vorhub bewirkt. Dem gemäß wird die Magnetspule des Magnetventils also nicht, wie aus dem Stand der Technik bekannt, mit einem konstanten Vormagnetisierungsstrom vormagnetisiert. Vielmehr wird vorgeschlagen, dass die Magnetspule von einem Ansteuerstrom angesteuert wird, der ausgehend von dem Vormagnetisierungsstrom, der noch kein Öffnen des Magnetventils bewirkt, auf den Vorbetätigungsstrom ansteigt, der das Öffnen des Magnetventils um den Vorhub bewirkt.

Gemäß einer bevorzugten Ausführungsform der Erfindung wird vorgeschlagen, dass der Ansteuerstrom stufenförmig von dem Vormagnetisierungsstrom auf den Vorbetätigungsstrom ansteigt. Vorteilhafter weise steigt der Ansteuerstrom zweistufig von dem Vormagnetisierungsstrom auf den Vorbetätigungsstrom an. Die erste Stufe des Ansteuerstroms entspricht somit dem Vormagnetisierungsstrom, und die zweite Stufe des Ansteuerstroms entspricht dem Vorbetätigungsstrom.

Gemäß einer alternativen Ausführungsform der vorliegenden Erfindung wird vorgeschlagen, dass der Ansteuerstrom rampenförmig von dem Vormagnetisierungsstrom auf den Vorbetätigungsstrom ansteigt. Vorteilhafterweise steigt der Ansteuerstrom stetig von dem Vormagnetisierungsstrom auf den Vorbetätigungsstrom an.

Zur Steuerung eines Ventils mit einem piezoelektrischen Aktor kann der piezoelektrische Aktor des Ventils über einen entsprechenden Verlauf der Vorbetätigungsspannung derart angesteuert werden, dass das Ventil zunächst um den Vorhub und erst danach vollständig öffnet.

Gemäß noch einer anderen vorteilhaften Weiterbildung der vorliegenden Erfindung wird vorgeschlagen, dass der Volumenstrom, der durch das Ventil fließt, beim Öffnen des Ventils um den Vorhub gedrosselt wird.

Als eine weitere Lösung der Aufgabe der vorliegenden Erfindung wird ausgehend von der Vorrichtung zur Steuerung eines Magnetventils der eingangs genannten Art vorgeschlagen, dass die Mittel das Magnetventil mit einem Ansteuerstrom vormagnetisieren, der von einem Vormagnetisierungsstrom auf einen Vorbetätigungsstrom ansteigt, wobei der Vormagnetisierungsstrom nicht ausreicht, das Magnetventil zu öffnen, und der Vorbetätigungsstrom das Öffnen des Magnetventils um den Vorhub bewirkt, und wobei die Mittel den Vorbetätigungsstrom eine Zeit lang konstant halten, bevor sie den Ansteuerstrom auf den Betätigungsstrom erhöhen.

Ausgehend von der Vorrichtung zur Steuerung eines Piezoventils der eingangs genannten Art wird als eine weitere Lösung der Aufgabe vorgeschlagen, dass die Mittel das Piezoventil in der geschlossenen Stellung durch eine Vorbetätigungsspannung voransteuern, die das Öffnen des Ventils um den Vorhub bewirkt, und die Mittel die Vorbetätigungsspannung eine Zeit lang konstant halten, bevor sie die Spannung auf die Betätigungsspannung erhöhen.

Gemäß einer vorteilhaften Weiterbildung der vorliegenden Erfindung wird vorgeschlagen, dass die Mittel zum Öffnen des Ventils um den Vorhub den Volumenstrom durch das Ventil drosseln.

Im Folgenden werden anhand der Zeichnungen bevorzugte Ausführungsbeispiele der vorliegenden Erfindung näher erläutert. Es zeigen:
- Fig. 1: den Stromverlauf und den Hubverlauf eines Magnetventils, das nach dem erfindungsgemäßen Verfahren gemäß einer ersten Ausführungsform angesteuert wird; und
- Fig. 2: den Stromverlauf und den Hubverlauf eines Magnetventils, das nach dem erfindungsgemäßen Verfahren gemäß einer zweiten Ausführungsform angesteuert wird.

### Beschreibung der Ausführungsbeispiele

Die Erfindung betrifft ein Verfahren zur Steuerung eines Hydraulikventils, insbesondere eines Magnetventils zum Zumessen einer in Brennräume einer Brennkraftmaschine einzuspritzenden Kraftstoffmenge. Das Hydraulikventil wird zum vollständigen Öffnen mit einem Betätigungsstrom oder einer Betätigungsspannung beaufschlagt. Das Hydraulikventil kann bspw. als ein Magnetventil oder als ein Ventil mit einem piezoelektrischen Aktor ausgebildet sein.

Durch ein abruptes Öffnen des Hydraulikventils kann der zugemessene Kraftstoff relativ weit in die Brennräume der Brennkraftmaschine eindringen, d. h. es kommt zu einer tiefen Penetration des Kraftstoff-Vorstrahls in die Brennräume. Dadurch wird eine definierte Verteilung des Kraftstoff-Luft-Gemisches in den Brennräumen erschwert. Außerdem kann es bei einem Öffnen des Hydraulikventils aufgrund von Kraftstoffablagerungen oder Glättungen im Dauerbetrieb zwischen dem Ventilkörper und dem Ventilsitz zu einem Klebeeffekt kommen, der bei einem abrupten Öffnen zu einer Drift der einzuspritzenden Kraftstoffmenge über die Lebensdauer des Hydraulikventils führen kann.

In den Fig. 1a und 2a ist der Verlauf eines Ansteuerstroms i der Magnetspule eines als Magnetventil ausgebildeten Hydraulikventils dargestellt. In den Fig. 1b und 2b ist der Verlauf eines dem Ansteuerstrom i entsprechenden Hubs h des Ventilkörpers des Hydraulikventils dargestellt. Um ein abruptes Öffnen des Hydraulikventils zu verhindern, wird das Hydraulikventil zu Beginn einer Öffnungsbewegung (beim Übergang von Bereich A zu Bereich B) nicht sofort mit dem vollen Betätigungsstrom i_B, sondern zunächst mit einem Vorbetätigungsstrom i_VB beaufschlagt, der zu einer Öffnungsbewegung des Hydraulikventils um einen Vorhub h_V führt. Der Vorhub h_V ist wesentlich kleiner als der maximale Öffnungshub h_max des Hydraulikventils, der sich bei dem vollen Betätigungsstrom i_B einstellt.

Erfindungsgemäß wird also zwischen den Bereich A, in dem die Magnetspule des Magnetventils mit einem Vormagnetisierungsstrom i_VM beaufschlagt wird, der zu keiner Öffnungsbewegung des Hydraulikventils führt (h=0), und dem Bereich C, in dem die Magnetspule mit dem Betätigungstrom i_B beaufschlagt wird, der zu dem maximalen Öffnungshub h_max des Hydraulikventils führt, noch ein Bereich B eingefügt, in dem das Hydraulikventil mit dem Vorbetätigungsstrom i_VB beaufschlagt wird, der zu einem Öffnungshub h des Hydraulikventils um den Vorhub h_V führt. Die erfindungsgemäße Ansteuerung des Hydraulikventils führt zu einer Öffnungsbewegung mit einem von der geschlossenen Stellung zu dem Vorhub h_V langsam ansteigenden Hub h. Ein abruptes Öffnen des Hydraulikventils und die damit verbundenen Nachteile werden dadurch verhindert.

In Fig. 1a steigt der Ansteuerstrom i im Bereich B zweistufig an. Die erste Stufe entspricht dem Vormagnetisierungsstrom i_VM und die zweite Stufe dem Vorbetätigungsstrom i_VB. In Fig. 2a steigt der Ansteuerstrom i dagegen rampenförmig und stetig von dem Vormagnetisierungsstrom i_VM auf den Vorbetätigungsstrom i_VB an. Die dem Ansteuerstrom i entsprechende Öffnungsbewegung des Hydraulikventils im Bereich B ist in beiden Fällen langsam kontinuierlich ansteigend (vgl. Fig. 1b und 2b).

Bei einem durch einen piezoelektrischen Aktor betätigten Hydraulikventil entfällt bauartbedingt eine Vormagnetisierung durch einen Vormagnetisierungsstrom. Statt dessen wird bei einem Piezoventil eine Vorbetätigungsspannung angelegt, die ein Öffnen des Hydraulikventils um den Vorhub bewirkt. Erst danach wird das Piezoventil mit der vollen Spannung beaufschlagt, die ein vollständiges Öffnen des Hydraulikventils bewirkt.

## Patentansprüche

1. Verfahren zur Steuerung eines Magnetventils zum Zumessen einer in Brennräume einer Brennkraftmaschine einzuspritzenden Kraftstoffmenge, wobei das Ventil zum vollständigen Öffnen (h_max) mit einem Betätigungsstrom (i_B) beaufschlagt wird und das Ventil zu Beginn einer Öffnungsbewegung zunächst um einen Vorhub (h_V) geöffnet und erst danach derart angesteuert wird, dass es vollständig öffnet, **dadurch gekennzeichnet, dass** das Magnetventil durch einen von einem Vormagnetisierungsstrom (i_VM) auf einen Vorbetätigungsstrom (i_VB) ansteigenden Ansteuerstrom (i) vormagnetisiert wird, wobei der Vormagnetisierungsstrom (i_VM) nicht ausreicht, das Magnetventil zu öffnen, und der Vorbetätigungsstrom (i_VB) das Öffnen des Magnetventils um den Vorhub (h_V) bewirkt, und wobei der Vorbetätigungsstrom (i_VB) eine Zeit lang konstant gehalten wird, bevor der Ansteuerstrom (i) auf den Betätigungsstrom (i_B) erhöht wird.

2. Verfahren nach Anspruch 1, **dadurch gekennzeichnet, dass** der Ansteuerstrom (i) stufenförmig von dem Vormagnetisierungsstrom (i_VM) auf den Vorbetätigungsstrom (i_VB) ansteigt.

3. Verfahren nach Anspruch 2, **dadurch gekennzeichnet, dass** der Ansteuerstrom (i) zweistufig von dem Vormagnetisierungsstrom (i_VM) auf den Vorbetätigungsstrom (i_VB) ansteigt.

4. Verfahren nach Anspruch 1, **dadurch gekennzeichnet, dass** der Ansteuerstrom (i) stetig von dem Vormagnetisierungsstrom (i_VM) auf den Vorbetätigungsstrom (i_VB) ansteigt.

5. Verfahren nach Anspruch 4, **dadurch gekennzeichnet, dass** der Ansteuerstrom (i) rampenförmig von dem Vormagnetisierungsstrom (i_VM) auf den Vorbetätigungsstrom (i_VB) ansteigt.

6. Verfahren zur Steuerung eines Piezoventils zum Zumessen einer in Brennräume einer Brennkraftmaschine einzuspritzenden Kraftstoffmenge, wobei das Ventil einen piezoelektrischen Aktor aufweist und zum vollständigen Öffnen (h_max) mit einer Betätigungsspannung beaufschlagt wird und das Ventil zu Beginn einer Öffnungsbewegung zunächst um einen Vorhub (h_V) geöffnet und erst danach derart angesteuert wird, dass es vollständig öffnet, **dadurch gekennzeichnet, dass** das Piezoventil in der geschlossenen Stellung durch eine Vorbetätigungsspannung vorangesteuert wird, die das Öffnen des Ventils um den Vorhub (h_V) bewirkt, und wobei die Vorbetätigungsspannung eine Zeit lang konstant gehalten wird, bevor die Spannung auf die Betätigungsspannung erhöht wird.

7. Verfahren nach einem der Ansprüche 1 bis 6, **dadurch gekennzeichnet, dass** der Volumenstrom, der durch das Ventil fließt, beim Öffnen des Ventils um den Vorhub (h_V) gedrosselt wird.

8. Vorrichtung zur Steuerung eines Magnetventils zum Zumessen einer in Brennräume einer Brennkraftmaschine einzuspritzenden Kraftstoffmenge, wobei die Vorrichtung Mittel zum Beaufschlagen des Ventils mit einem Ansteuerstrom (i) aufweist, wobei bei einer Beaufschlagung des Ventils mit einem Betätigungsstrom (i_B) das Ventil vollständig öffnet (h_max), und wobei die Mittel das Ventil derart beaufschlagen, dass es zu Beginn einer Öffnungsbewegung zunächst um einen Vorhub (h_V) öffnet und erst danach vollständig öffnet, **dadurch gekennzeichnet, dass** die Mittel das Magnetventil mit einem Ansteuerstrom (i) vormagnetisieren, der von einem Vormagnetisierungsstrom (i_VM) auf einen Vorbetätigungsstrom (i_VB) ansteigt, wobei der Vormagnetisierungsstrom (i_VM) nicht ausreicht, das Magnetventil zu öffnen, und der Vorbetätigungsstrom (i_VB) das Öffnen des Magnetventils um den Vorhub (h_V) bewirkt, und wobei die Mittel den Vorbetätigungsstrom (i_VB) eine Zeit lang konstant halten, bevor sie den Ansteuerstrom (i) auf den Betätigungsstrom (i_B) erhöhen.

9. Vorrichtung zur Steuerung eines Piezoventils zum Zumessen einer in Brennräume einer Brennkraftmaschine einzuspritzenden Kraftstoffmenge, wobei die Vorrichtung Mittel zum Beaufschlagen des Ventils mit einer Spannung aufweist, wobei bei einer Beaufschlagung des Ventils mit einer Betätigungsspannung das Ventil vollständig öffnet (h_max), und wobei die Mittel das Ventil derart beaufschlagen, dass es zu Beginn einer Öffnungsbewegung zunächst um einen Vorhub (h_V) öffnet und erst danach vollständig öffnet, **dadurch gekennzeichnet, dass** die Mittel das Piezoventil in der geschlossenen Stellung durch eine Vorbetätigungsspannung voransteuern, die das Öffnen des Ventils um den Vorhub (h_V) bewirkt, und die Mittel die Vorbetätigungsspannung eine Zeit lang konstant halten, bevor sie die Spannung auf die Betätigungsspannung erhöhen.

10. Vorrichtung nach Anspruch 8 oder 9, **dadurch gekennzeichnet, dass** die Mittel zum Öffnen des Ventils um den Vorhub (h_V) den Volumenstrom durch das Ventil drosseln.

## Claims

1. Method for controlling a solenoid valve for metering a quantity of fuel which is to be injected into combustion chambers of an internal combustion engine, with an operating current (i_B) being applied to the valve in order to open it completely (h_max), and the valve initially being opened by a pilot stroke (h_V) at the beginning of an opening movement and only then being actuated in such a way that it opens completely, **characterized in that** the solenoid valve is premagnetized by an actuating current (i) which rises from a premagnetization current (i_VM) to a preoperating current (i_VB), the premagnetization current (i_VM) not being sufficient to open the solenoid valve and the preoperating current (i_VB) opening the solenoid valve by the pilot stroke (h_V), and the preoperating current (i_VB) being held constant for a period of time before the actuating current (i) is increased to the operating current (i_B).

2. Method according to Claim 1, **characterized in that** the actuating current (i) rises from the premagnetization current (i_VM) to the preoperating current (i_VB) in a stepped fashion.

3. Method according to Claim 2, **characterized in that** the actuating current (i) rises from the premagnetization current (i_VM) to the preoperating current (i_VB) in two steps.

4. Method according to Claim 1, **characterized in that** the actuating current (i) rises from the premagnetization current (i_VM) to the preoperating current (i_VB) in a continuous fashion.

5. Method according to Claim 4, **characterized in that** the actuating current (i) rises from the premagnetization current (i_VM) to the preoperating current (i_VB) in a ramped fashion.

6. Method for controlling a piezoelectric valve for metering a quantity of fuel which is to be injected into combustion chambers of an internal combustion engine, with the valve having a piezoelectric actuator, an operating voltage being applied to the valve in order to open it completely (h_max), and the valve initially being opened by a pilot stroke (h_V) at the beginning of an opening movement and only then being actuated in such a way that it opens completely, **characterized in that** the piezoelectric valve is preactuated by a preoperating voltage, which opens the valve by the pilot stroke (h_V), when it is in the closed position, and the preoperating voltage is held constant for a period of time before the voltage is increased to the operating voltage.

7. Method according to one of Claims 1 to 6, **characterized in that** the volumetric flow through the valve is restricted when the valve is opened by the pilot stroke (h_V).

8. Apparatus for controlling a solenoid valve for metering a quantity of fuel which is to be injected into combustion chambers of an internal combustion engine, with the apparatus having means for applying an actuating current (i) to the valve, the valve opening completely (h_max) when an operating current (i_B) is applied to the valve, and the means acting on the valve in such a way that it initially opens by a pilot stroke (h_V) at the beginning of an opening movement and only then opens completely, **characterized in that** the means premagnetize the solenoid valve with an actuating current (i) which rises from a premagnetization current (i_VM) to a preoperating current (i_VB), the premagnetization current (i_VM) not being sufficient to open the solenoid valve and the preoperating current (i_VB) opening the solenoid valve by the pilot stroke (h_V), and the means holding the preoperating current (i_VB) constant for a period of time before they increase the actuating current (i) to the operating current (i_B).

9. Apparatus for controlling a piezoelectric valve for metering a quantity of fuel which is to be injected into combustion chambers of an internal combustion engine, with the apparatus having means for applying a voltage to the valve, the valve opening completely (h_max) when an operating voltage is applied to the valve, and the means acting on the valve in such a way that it initially opens by a pilot stroke (h_V) at the beginning of an opening movement and only then opens completely, **characterized in that** the means preactuate the piezoelectric valve by a preoperating voltage, which opens the valve by the pilot stroke (h_V), when it is in the closed position, and the means hold the preoperating voltage constant for a period of time before they increase the voltage to the operating voltage.

10. Apparatus according to Claim 8 or 9, **characterized in that** the means for opening the valve by the pilot stroke (h_V) restrict the volumetric flow through the valve.

## Revendications

1. Procédé pour commander une soupape électromagnétique pour mesurer une quantité de carburant à injecter dans des chambres de combustion d'un moteur à combustion interne, selon lequel pour ouvrir entièrement (h_max) la soupape, on lui impose un courant d'activation (i_B) pour l'ouvrir d'abord d'une valeur de précourse (h_V) au début d'un mouvement d'ouverture, et en l'excitant ensuite pour l'ouvrir entièrement,
**caractérisé en ce qu'**
on prémagnétise la soupape électromagnétique par un courant d'excitation (i) augmentant d'un courant de prémagnétisation (i_VM) à un courant de préactivation (i_VB), le courant de prémagnétisation (i_VM) ne suffisant pas pour ouvrir la soupape électromagnétique alors que le courant de préactivation (i_VB) opére l'ouverture de la soupape électromagnétique de la valeur de précourse (h_V), le courant de préactivation (i_VB) étant maintenu constant pendant un laps de temps avant d'augmenter le courant d'excitation (i) jusqu'au courant d'activation (i_B).

2. Procédé selon la revendication 1,
**caractérisé en ce qu'**
on augmente le courant d'excitation (i) par étapes pour passer du courant de prémagnétisation (i_VM) au courant de préactivation (i_VB).

3. Procédé selon la revendication 2,
**caractérisé en ce qu'**
on augmente le courant d'excitation (i) en deux étapes pour passer du courant de prémagnétisation (i_VM) au courant de préactivation (i_VB).

4. Procédé selon la revendication 1,
**caractérisé en ce qu'**
on augmente le courant d'excitation (i) progressivement pour passer du courant de prémagnétisation (i_VM) au courant de préactivation (i_VB).

5. Procédé selon la revendication 4,
**caractérisé en ce qu'**
on augmente linéairement le courant d'excitation (i) pour passer du courant de prémagnétisation (i_VM) au courant de préactivation (i_VB).

6. Procédé pour commander une soupape piézoélectrique pour doser une quantité de carburant à injecter dans des chambres de combustion d'un moteur à combustion interne, selon lequel la soupape munie d'actionneur piézoélectrique subit une tension de commande pour s'ouvrir entièrement (h_max), la soupape étant d'abord ouverte de la valeur d'une précourse (h_V) au début d'un mouvement d'ouverture et n'étant excitée qu'ensuite pour s'ouvrir entièrement,
**caractérisé en ce que**
on préexcite la soupape piézoélectrique en position fermée par une tension de préactivation qui provoque l'ouverture de la soupape de la valeur d'une précourse (h_V), la tension de préactivation étant maintenue constante pendant un laps de temps avant d'augmenter jusqu'à la tension d'activation.

7. Procédé selon l'une des revendications 1 à 6,
**caractérisé en ce qu'**
à l'ouverture de la soupape de la valeur de la précourse (h_V), on étrangle le débit volumétrique traversant la soupape.

8. Dispositif pour commander une soupape électromagnétique pour doser une quantité de carburant à injecter dans des chambres de combustion d'un moteur à combustion interne, comportant des moyens pour appliquer à la soupape un courant d'excitation (i), la soupape s'ouvrant entièrement (h_max) lorsqu'elle reçoit un courant d'activation (i_B), et les moyens sollicitant la soupape pour l'ouvrir d'abord de la valeur d'une précourse (h_V) au début d'un mouvement d'ouverture, et ne l'ouvrir entièrement qu'ensuite,
**caractérisé en ce que**
les moyens prémagnétisent la soupape électromagnétique avec un courant d'excitation (i) qui augmente d'un courant de prémagnétisation (i_VM) à un courant de préactivation (i_VB), le courant de prémagnétisation (i_VM) ne suffisant pas pour ouvrir la soupape électromagnétique, mais le courant de préactivation (i_VB) opérant l'ouverture de la soupape électromagnétique de la valeur de la précourse (h_V), et les moyens maintiennent le courant de préactivation (i_VB) constant pendant un laps de temps avant d'augmenter le courant d'excitation (i) jusqu'au courant d'activation (i_B).

9. Dispositif pour commander une soupape piézoélectrique pour doser une quantité de carburant à injecter dans des chambres de combustion d'un moteur à combustion interne, comportant des moyens pour appliquer à la soupape une tension d'activation l'ouvrant entièrement (h_max), et les moyens sollicitant la soupape pour l'ouvrir d'abord de la valeur d'une précourse (h_V) au début d'un mouvement d'ouverture et pour ne l'ouvrir entièrement qu'ensuite,
**caractérisé en ce que**
les moyens préexcitent la soupape piézoélectrique en position fermée avec une tension de préactivation qui provoque l'ouverture de la soupape de la valeur d'une précourse (h_V), et les moyens maintiennent la tension de préactivation constante pendant un laps de temps avant d'augmenter la tension jusqu'à la tension d'activation.

10. Dispositif selon la revendication 8 ou 9,
**caractérisé en ce que**
les moyens pour ouvrir la soupape de la précourse (h_V) étranglent le débit volumique traversant la soupape.
